# EUROPÄISCHE PATENTSCHRIFT

(11) **EP 0 397 969 B1**
(45) Veröffentlichungstag und Bekanntmachung des Hinweises auf die Patenterteilung: **05.05.1993**
(21) Anmeldenummer: 90102982.7
(22) Anmeldetag: 15.02.1990
(51) Int. Cl.: A63C 9/08

(54) **Sicherheitsbindung für Snowboards**
Safety binding for snow boards
Fixation pour surf à neige

(30) Priorität: 18.05.1989 DE 3916233
(43) Veröffentlichungstag der Anmeldung: 22.11.1990
(73) Patentinhaber: Marker, Hannes, D-82467 Garmisch-Partenkirchen (DE)
(72) Erfinder: Marker, Hannes, D-82467 Garmisch-Partenkirchen (DE)
(74) Vertreter: Flosdorff, Jürgen, Dr.

(56) Entgegenhaltungen:
- EP-A- 0 316 050
- WO-A-89/10167
- DE-A- 3 809 194
- DE-U- 8 801 972
- FR-A- 2 631 841
- US-A- 4 652 007

## Beschreibung

Die Erfindung betrifft eine Sicherheitsbindung für Snowboards, bestehend aus bei Überlast oder kritischer Belastung auslösenden Halteeinrichtungen für beide Skischuhe, die synchron auslösen, wenn auf mindestens eine Halteeinrichtung für einen Skischuh zur Auslösung führende Kräfte wirken.

Der Snowboard-Sport erfreut sich zunehmender Beliebtheit. Um den Skischuh des Snowboard-Fahrers bei gefährlichen Stürzen freizugeben, werden üblicherweise den früheren Platten-Sicherheits-Skibindungen nicht unähnliche Sohlenplatten verwendet, die als Halb- oder Ganzplatten fest mit dem Snowboard verschraubt sind. Es hat sich gezeigt, daß es immer wieder zu schweren Beinverletzungen, insbesondere Knie- und Oberschenkelverletzungen, gekommen ist, die dem Snowboard-Sport den Ruf einer gefährlichen Sportart verschafft haben und diesen überhaupt in Frage stellen.

Es ist bekannt, daß das Auslösen nur einer Bindung, also das Freigeben nur eines Beins des Snowboard-Fahrers im Falle eines Sturzes, nicht ausreicht, um den Snowboard-Fahrer vor Verletzungen zu schützen. Bleibt ein Bein des Snowboard-Fahrers noch mit dem Snowboard verbunden, ergeben sich im Falle eines Sturzes erhöhte Verletzungsgefahren für das noch mit dem Snowboard verbundene Bein, weil der Snowboard-Fahrer mit nur einem Bein das Snowboard nicht mehr beherrschen kann. Es ist also eine Forderung an Sicherheitsbindungen für Snowboards, daß diese im Falle eines Sturzes oder im Fall übermäßiger auf das oder die Beine des Snowboard-Fahrers wirkender Belastungen synchron auslösen müssen.

Aus der EP-0 316 050 Al ist bereits eine Sicherheitsbindung für Snowboards bekannt, bei der alle Halteeinrichtungen für die Skischuhe in einer einzigen kinematischen Kraftwirkkette zusammengeschlossen sind, die einen Kraftspeicher enthält. Für jeden Skischuh ist eine auslösbare Sohlenplatte vorgesehen, deren Zehenteil durch einen feststehenden Haltezapfen fixiert ist, während in deren Fersenteil ein in axialer Richtung verschieblicher Haltezapfen eingreift, dessen Verlagerung in die Freigaberichtung durch einen seitlichen Verriegelungszapfen blockierbar ist. Der in axialer Richtung verschiebliche Haltezapfen jeder Sohlenplatte ist über einen Bowdenzug mit dem Verriegelungszapfen der jeweils anderen Sohlenplatte gekoppelt, wodurch bei Freigabe einer Sohlenplatte auch die jeweils andere Sohlenplatte synchron ausgelöst wird.

Aus der DE-U-8 801 972 ist eine Sicherheitsplattenbindung für Snowboards bekannt, die mittels Bowdenzugdrähten synchron auslösbar ist, die der Snowboardfahrer zur Betätigung in der Hand hält.

Aufgabe der Erfindung ist es, eine Sicherheitsbindung für Snowboards gemäß dem Oberbegriff des Anspruchs 1 so weiter zu entwickeln, daß sie einen einfacheren Aufbau hat.

Diese Aufgabe wird erfindungsgemäß durch die kennzeichnenden Merkmale des Anspruchs 1 gelöst. Vorteilhafte Weiterbildungen der Erfindung sind in den Unteransprüchen gekennzeichnet.

Nach der erfindungsgemäßen Lehre sind alle Halteeinrichtungen in einer einzigen Kraftwirkkette zusammengeschlossen, welche mindestens einen Kraftspeicher enthält. Es handelt sich also um eine durch alle Halte- und Auslösestellen der Skischuhe bzw. von diesen zugeordneten Sohlenplatten hindurchgehende einzige Haltekraft, wobei bei Zwangsauslösung und somit Entfernen einer Sohlenplatte infolge des dann entstehenden Leerraums an dieser Stelle der gesamte Verlauf des Kraftstroms unterbrochen wird, wodurch sich der Kraftspeicher entleert und augenblicklich auf der anderen Seite der Kraftwirkkette die Haltekraft unwirksam wird, so daß es dort zur synchronen Auslösung mit dem Auslösen des ersten Skischuhs bzw. der ersten mit diesem verbundenen Halteplatte kommt.

Demnach ergibt sich gemäß einer vorteilhaften Ausführung, daß für jeden der Skischuhe eine mit lösbaren Befestigungseinrichtungen für den Skischuh versehene Sohlenplatte vorgesehen ist, die auf ihren einander gegenüberliegenden schmalen Seiten mit je einer Rastausnehmung bzw. Rastvorsprung versehen ist, in die einerseits ein elastisch oder auch starr mit dem Board verbundener Rastvorsprung bzw. Rastausnehmung und andererseits ein an einem Übertragungselement, z.B. dem Arm eines auf dem Board schwenkbar gelagerten zweiarmigen Hebels vorgesehener Rastvorsprung bzw. Rastausnehmung greift, daß an den anderen Armen der beiden zweiarmigen Hebel die einen Enden der Drahtseilseelen zweier Bowdenzügen befestigt sind, daß die Enden der Stützhüllen der beiden Bowdenzüge in boardfesten Lagern gehalten sind und daß die anderen Enden der beiden Drahtseilseelen zwischen den einander gegenüberliegenden bordfesten Lagern der inneren Enden der Stützhüllen an den Enden eines Kraftspeichers befestigt sind, dessen Kraft sich darstellt z. B. in einer Zug- oder Druckfeder, die über je einen der Hebelarme die beweglichen in die Rastausnehmungen greifenden Rastvorsprünge mit der erforderlichen Haltekraft beaufschlagt, wodurch die beiden je eine Platte über die Rastlager festhaltenden Kräfte an je einem Ende des Kraftspeichers bzw. der Zugfeder bzw. der Druckfeder ziehen und wobei diese festhaltenden Kräfte ihre ausbalancierte Lage dadurch verlieren und z. B. die Federkraft insgesamt zusammenbricht, wenn es auf einer Seite, also bei einer Platte, zur Auslösung kommt. Der Kraft- bzw. Energiespeicher kann auch eine Hydraulik mit Zylinder und Kolben, eine Luftfeder, eine Kombination davon oder ein Magnet sein. Der Bowdenzug kann auch durch eine Hydro- oder Pneumatikleitung oder durch Elektrizität führende Kabel ersetzt werden, letzteres bei Anwendung eines Magneten.

Die erfindungsgemäße Sicherheitsbindung führt zuverlässig immer dann zu einer Lösung beider Sohlenplatten, auch wenn nur eine Sohlenplatte aufgrund einer auf diese wirkenden Überlast oder kritischen Belastung ausgelöst wird. Denn kommt der mit dem Rastvorsprung versehene Arm des einen zweiarmigen Hebels nach dem Austreten des Rastvorsprungs aus der Rastausnehmung frei, geht auch die Federvorspannung auf den anderen zweiarmigen Hebelarm verloren, so daß auch die andere Sohlenplatte kraftlos ausgelöst wird. Da die beiden Auslöseeinrichtungen beider Sohlenplatten durch vorzugsweise flexible Bowdenzüge - wahlweise auch mit einem veränderbaren Gestänge - gekuppelt sind, lassen sich die Sohlenplatten an beliebiger Stelle auf dem Snowboard befestigen, so daß der Snowboardfahrer durch die Sicherheitsbindung nicht daran gehindert ist, die von ihm bevorzugten Schrittweiten und Winkel-Stellungen und die Befestigungspunkte hierzu für die Schuhe auf dem Snowboard unabhängig voneinander frei zu wählen.

Da jede Sohlenplatte nur durch zwei jeweils in Rastausnehmungen greifende Rastvorsprünge gehalten ist, löst die Sohlenplatte aus, wenn auf diese Zug-, Schub- oder Kippkräfte wirken. Damit löst die erfindungsgemäße Sicherheitsbindung praktisch unter allen möglichen auftretenden Belastungen aus. Falls eine gesonderte Einstellmöglichkeit für die besonders gefährlichen Kippkräfte gewünscht wird, so kann die Lagerstelle der beiden Hebel in einstellbarem Maße auch federnd höhenelastisch sein.

In weiterer Ausgestaltung der Erfindung ist vorgesehen, daß mindestens eines der die inneren Enden der Bowdenzug-Stützhüllen halternden Lager zur Veränderung der Federvorspannung beweglich und einstellbar und in unterschiedlichen Abständen zum anderen Lager fixierbar ist. Durch die Versetzung des einen oder auch beider Lager läßt sich die Federvorspannung und damit die Haltekraft in der gewünschten Weise verändern. Zur Veränderung der Lage des Lagers kann dieses in einer Führung verschieblich sein und z. B. zur Verstellung eine Spindel mit einer Einstellskala angeordnet werden. Es ist auch möglich, für das Lager verschiedene Raststellen vorzusehen, in denen dieses mittels Schrauben fixierbar ist.

In weiterer Ausgestaltung der Erfindung ist vorgesehen, daß eine die inneren Enden der Drahtseilseelen der beiden Bowdenzüge gegen die Federspannung voneinander weg zu bewegende Hebel-Spanneinrichtung vorgesehen ist. Durch Spannung dieser die Feder längenden Spanneinrichtung, welche die Feder somit ihrer auf die Bowdenzüge wirkenden Kraft beraubt, läßt sich dann die Sicherheitsbindung willkürlich lösen und die Sohlenplatten lassen sich einsetzen oder abheben. Da die Skischuhe mit ihren üblichen Sohlen durch lösbare Befestigungseinrichtungen auf den Platten befestigbar sind, besteht normalerweise kein Bedarf, die Platten, die mit den Sicherheitsauslöseeinrichtungen versehen sind, von dem Board zu lösen, wenn der Fahrer sich auf dem Snowboard festmachen oder sich von diesem freimachen will. Nach einer Auslösung der Platten durch Sturz ist obige Einrichtung jedoch zum Wiedereinsetzen nützlich.

Nach einer anderen Ausgestaltung ist vorgesehen, daß die inneren Enden der Drahtseilseelen beider Bowdenzüge miteinander verbunden sind oder daß ein einziger durchgehender Bowdenzug, dessen Enden der Drahtseilseele an den anderen Armen der zweiarmigen Hebel befestigt sind, vorgesehen ist und daß die die Widerlager für die schwenkbaren Rastvorsprünge bildenden Rastvorsprünge mit einer der Haltekraft entsprechenden Kraft abgefedert sind. Bei dieser Ausgestaltung löst also der am Ski festgehaltene Rastvorsprung aus, so daß die an den zweiarmigen Hebeln vorgesehenen Rastvorsprünge nur Haltefunktion haben.

Zweckmäßigerweise sind die Sohlenplatten gegenüber dem Ski durch nach vorn oder hinten, nach innen oder außen versetzbare Klötze abgestützt. Durch diese Klötze lassen sich die nach allen Seiten bestmöglichen Kippmomente der Sohlenplatte einstellen, was die Auslösung bei dem Auftreten gefährlicher oder kritischer Kräfte begünstigt.

Eine andere Ausführungsvariante der erfindungsgemäßen Sicherheitsbindung liegt darin, daß für jeden der Skischuhe eine Sohlenplatte vorgesehen ist, die einen quer zur Längsrichtung verlaufenden Stift aufweist, der unter Bildung von zwei vorzugsweise abgerundeten Rastvorsprüngen über die Sohlenplatte beidseitig übersteht. Von diesen Rastvorsprüngen greift einer in eine in einem Lagerbock angeordnete Rastausnehmung, während der andere in eine Rastausnehmung in einen federbelasteten Schwenklager eingreift. Dieses federbelastete Schwenklager ist um eine parallel zur Sohlenplatte verlaufende Schwenkachse schwenkbar gelagert. Von außen wird das Schwenklager von einem Federbolzen beaufschlagt und in Ruhestellung der Sicherheitsbindung wird das Schwenklager mit seiner Rastausnehmung gegen den entsprechenden Rastvorsprung gedrückt, so daß das Schwenklager bezüglich seiner Schwenkachse in Ruhestellung verweilt.

Mit dem Federbolzen ist die Drahtseele eines Bowdenzugs verbunden, deren Stützhülle sich im snowboardfesten Lagerbock abstützt. Das andere Ende der Drahtseele ist mit einem entsprechend ausgestalteten Schwenklager an der anderen Sohlenplatte verbunden.

Weitere Einzelheiten und Vorteile ergeben sich aus der Beschreibung der anhand der Zeichnung erläuterten Ausführungsbeispiele.

In der Zeichnung zeigt:
- Fig.1: eine Draufsicht auf die auf ein Snowboard montierte Sicherheitsbindung;
- Fig.2: eine Unteransicht der mit stollenartigen Kippklötzen versehenen Sohlenplatte in perspektivischer Ansicht;
- Fig.3: einzelne stollenartige Stützklötze in perspektivischer Ansicht;
- Fig. 4: eine perspektivische Detaildarstellung eines vertikal auslenkbaren Rastvorsprungs,
- Fig. 5: eine Draufsicht auf eine weitere Ausführungsform der auf ein Snowboard montierten Sicherheitsbindung,
- Fig. 6: einen teilweisen Querschnitt einer weiteren nur halb dargestellten Ausführungsform der auf ein Snowboard montierten Sicherheitsbindung,
- Fig. 7: eine Draufsicht auf die Ausführungsform der Sicherheitsbindung gem. Fig. 6 und
- Fig. 8: eine teilweise geschnittene Seitenansicht der Ausführungsform der erfindungsgemäßen Sicherheitsbindung nach Fig. 6.

Auf dem in Fig. 1 dargestellten Snowboard 1 sind zwei Sohlenplatten 2,2' auslösbar gehalten. Da die Halteeinrichtungen für die beiden Sohlenplatten 2,2' spiegelbildlich identisch ausgestaltet sind, wird nur eine Halteeinrichtung anhand der rechten Sohlenplatte 2 erläutert.

Die Sohlenplatte 2 ist in ihrer Form der Sohlenform eines Skischuhs angepaßt, so daß der Skischuh auf diese Sohlenplatte 2 aufgesetzt und auf dieser durch bekannte und nicht dargestellte Halteeinrichtungen lösbar fixiert werden kann. Die Sohlenplatte 2 ist in ihrem mittleren Bereich oder im Anfangsbereich des Absatzes auf gegenüberliegenden Schmalseiten mit kalottenartigen Rastausnehmungen 3,4 versehen. In die Rastausnehmung 3 greift ein abgerundeter Rastvorsprung 5, der am freien Ende eines Bolzens 6 vorgesehen ist, der in einem mit dem Board 1 verschraubten Lagerbock 7 gehalten ist.

In die gegenüberliegende kugelschalenförmige Ausnehmung 4 greift ein entsprechender kalottenartiger Rastvorsprung 8, der an dem freien Ende des Arms 9 eines zweiarmigen Winkelhebels 10 angeordnet ist.

An dem Ende des anderen Hebelarms 11 ist das Ende 12 der Drahtseilseele 13 des Bowdenzugs 14 befestigt. Die Enden der Stützhüllen des Bowdenzuges 14 sind in skifesten Lagerböcken 15,16 gehalten. Das innere Ende 17 der Drahtseilseele 13 ist durch ein Verbindungsteil mit einem Ende der Zugfeder 20 verbunden. Das andere Ende der Zugfeder 20 ist mit dem inneren Ende 17' der Drahtseilseele 13' des anderen Bowdenzuges 14' verbunden.

Um die Vorspannung der Auslösefeder 20 in gewünschter Weise verändern zu können, ist der andere Lagerbock 15' für das innere Ende des anderen Bowdenzuges 14' auf einer Verstellschiene verschieblich oder versetzbar und in unterschiedlichen Stellungen fixierbar. Zum Fixieren können Verzahnungen oder Klemmschrauben vorgesehen sein.

Um die Sohlenplatten 2,2' auch willkürlich lösen zu können, ist ein Kniehebelöffnungsmechanismus 22 vorgesehen, dessen Kniehebelenden an den inneren Enden 17,17' der Drahtseilseelen angreifen.

Unter der Sohlenplatte 2 können in der aus Fig.2 ersichtlichen Weise stollenartige Stützklötze 24 befestigt sein, durch die sich unterschiedliche Kippmomente einstellen lassen. Um die Kippmomente zu vergrößern oder zu verkleinern, werden die stollenartigen Stützelemente 24 weiter nach innen oder weiter nach außen versetzt und verschraubt. Die entsprechenden in der Sohlenplatte 2 vorbereiteten Schraublöcher 25 sind in Fig. 2 angedeutet.

In Fig. 3 sind unterschiedliche Formen der in der Ausführungsform gemäß Fig. 2 verwendeten Stützklötze in perspektivischer Darstellung wiedergegeben.

In Fig. 4 ist ein besonders ausgestalteter zweiarmiger Winkelhebel 10 dargestellt. An seinem freien Ende des Arms 9 ist der Rastvorsprung 8 vertikal auslenkbar angeordnet. Dazu ist am freien Ende des Arms 9 ein senkrecht auf dem Winkelhebel stehender Schraubbolzen 25 angeordnet, auf dem der Rastvorsprung 8 verschiebbar sitzt. Der Rastvorsprung kann gegen eine Druckfeder 26 in vertikale Richtung nach oben hin ausgelenkt werden. Die Vorspannung der Druckfeder kann dabei durch eine entsprechend auf dem Schraubbolzen 25 aufsitzende Schraubenmutter 27 eingestellt werden. Damit der Rastvorsprung 8 nach vertikaler Auslenkung wieder in seine Ausgangslage zurückkehrt, ist auf der Unterseite des Rastvorsprungs 8 eine im Querschnitt dreieckige Rastnase 28 angeformt, die in eine entsprechend geformte Ausnehmung eines am freien Ende des Arms 9 vorgesehenen Sitzes 29 für den Rastvorsprungs 8 ausgespart ist. Durch diese Anordnung des Rastvorsprungs 8 werden die Sohlenplatten 2 bzw. 2' beim Abkippen über die Stützklötze 24 freigegeben.

In Fig. 5 ist eine weitere Ausführungsform der Sicherheitsbindung dargestellt. Der mit der Ausnehmung 4' in der Sohlenplatte 2' in Eingriff gehende zweiarmige Hebel 10' ist über ein Gestänge 30 mit der in diesem Ausführungsbeispiel als Kraftspeicher dienenden Luftpolster- bzw. Gasdruckfeder 20' verbunden. Am anderen Ausgang ist die Luftpolsterfeder 20' mit dem beweglichen Arm 9, an welchem der Rastvorsprung 8 zum Eingriff für die Ausnehmung 4 in der Sohlenplatte 2 angeordnet ist, über eine Pneumatikleitung 32 und einem Pneumatikzylinder 31, in welchem der Arm 9 als entsprechend beaufschlagbarer Zylinder bewegbar ist, verbunden.

Das im zweiten Ausführungsbeispiel als Pneumatiksystem beschriebene Kopplungssystem zwischen den beiden beweglichen Rastvorsprüngen 8 kann selbstverständlich auch durch ein hydraulisch wirkendes System ersetzt werden. Es ist auch denkbar, ein elektromagnetisch wirkendes System einzusetzen, wobei die Verbindungsleitungen entsprechend als elektrische Leitungen ausgeführt werden müssen.

In den Figuren 6-8 ist eine weitere Ausführungsform der Sicherheitsbindung gem. der vorliegenden Erfindung dargestellt, wobei hier jeweils nur eine Sohlenplatte 40 auf dem Snowboard 1 gezeichnet ist. Die Sohlenplatte 40 weist einen quer zu ihrer Längsrichtung verlaufenden Stift 42 auf, der zwei vorzugsweise abgerundete Rastvorsprünge 44 und 46 bildet, die über die Seitenkanten der Sohlenplatte beidseitig überstehen. Der Rastvorsprung 44 greift in eine im Lagerbock 48 angeordnete Rastausnehmung 50 ein. Der Lagerbock 48 ist snowboardfest ausgeführt. Der andere Rastvorsprung 46 greift in eine entsprechende Rastausnehmung 56 in einem Schwenklager 52 ein. Das Schwenklager ist in einer oberhalb der Sohlenplatte 40 und in Längsrichtung parallel zu ihr verlaufenden Schwenkachse 54 schwenkbar gelagert. Das Schwenklager wird mit seiner Rastausnehmung 56 gegen den Rastvorsprung 46 durch die Kraft eines von außen auf dieses wirkenden Federbolzen 58 gedrückt. Hierdurch wird die Sohlenplatte 40 in ihrer Stellung auf dem Snowboard gehalten.

Bei Wirken einer entsprechenden Auslösekraft kippt die Sohlenplatte 40 über Stützlager 64, 66, 66' ab, wobei der Rastvorsprung 46 aus seinem Eingriff mit der Rastausnehmung 56 des Schwenklagers 52 geht. Das Schwenklager 52 kann nun unter Wirkung der Federkraft des Federbolzens 58 nach innen verschwenken, so daß der Federbolzen 58 vollständig entspannt wird. Mit dem Federbolzen ist die Drahtseele eines Bowdenzugs 60 verbunden, dessen Stützhülle im Lagerbock 48 abgestützt ist. Das andere Ende der Stützhülle ist in einem entsprechenden Lagerbock der zweiten Sohlenplatte, welche hier nicht dargestellt ist, abgestützt. Das entsprechende andere Ende der Drahtseele des Bowdenzugs 60 ist in dem zur zweiten Sohlenplatte gehörigen Schwenklager oder einem anderen Federbolzen, welches auf dieses zweite Schwenklager wirkt, gehalten. Nach Auslösen der Sohlenplatte und Entspannen des Federbolzens 58 ist der Kraftfluß der kinematischen Kraftwirkkette unterbrochen, so daß auch das zweite nicht dargestellte Schwenklager nicht mehr gegen die nicht dargestellte zweite Sohlenplatte gedrückt wird. Damit wird die zweite Sohlenplatte gleichzeitig mit Ausrasten der Sohlenplatte 40 freigegeben.

## Patentansprüche

1. Sicherheitsbindung für Snowboards, mit bei Überlast oder kritischer Belastung auslösenden, in einer einzigen kinematischen Kraftwirkkette, welche mindestens einen Kraftspeicher enthält, zusammengeschlossenen Halteeinrichtungen für beide Skischuhe, die synchron auslösen, wenn auf mindestens eine Halteeinrichtung für einen Skischuh zur Auslösung führende Kräfte wirken, wobei für jeden der Skischuhe eine mit lösbaren Befestigungseinrichtungen für den Skischuh versehene Sohlenplatte (2, 2') vorgesehen ist, die auf einander gegenüberliegenden Seiten mit Rastausnehmungen (3, 4) oder Rastvorsprüngen (44, 46) versehen ist, in die einerseits ein beweglich oder starr mit dem Board (1) verbundener Rastvorsprung (5) oder eine Rastausnehmung (50) und andererseits ein an einem beweglichen Arm (9, 52) vorgesehener Rastvorsprung (8) oder eine Rastausnehmung (56) greift, wobei beide Rastvorsprünge (8) oder Rastausnehmungen (56) über einen Kraftspeicher (20) miteinander gekoppelt sind und der Kraftspeicher (20) in aktivierter Stellung die Rastvorsprünge (8) oder Rastausnehmungen (56) in Eingriffsstellung mit der Rastausnehmung (4) oder den Rastvorsprüngen (46) hält,
**dadurch gekennzeichnet**,
daß der bewegliche Arm ein Arm eines auf dem Board (1) schwenkbar gelagerten Hebels (10, 52) ist.

2. Sicherheitsbindung nach Anspruch 1,
dadurch gekennzeichnet, daß der Hebel jeweils ein zweiarmiger Hebel (10) ist, daß an den anderen Armen (11) der beiden zweiarmigen Hebel (10) die einen Enden von Drahtseilseelen (13, 13') zweier Bowdenzüge (14, 14') befestigt sind, daß die Enden der Stützhülle der beiden Bowdenzüge (14, 14') in boardfesten Lagern gehalten sind, daß die anderen Enden der beiden Drahtseelen beider Bowdenzüge (14, 14') zwischen den einander gegenüberliegenden boardfesten Lagern (15, 15') der inneren Enden der Stützhüllen an den anderen Enden einer Zugfeder (20) befestigt sind, wobei diese den Kraftspeicher bildet.

3. Sicherheitsbindung nach Anspruch 1 oder 2,
dadurch gekennzeichnet, daß mindestens eines der die inneren Enden der Stützhüllen haltenden Lager (15') zur Veränderung der Federvorspannung beweglich und in unterschiedlichen Abständen zum anderen Lage (15) fixierbar ist.

4. Sicherheitsbindung nach einem der Ansprüche 1 bis 3,
dadurch gekennzeichnet, daß eine die inneren Enden der Drahtseilseelen (13, 13') voneinander weg bewegende Spanneinrichtung (22) vorgesehen ist.

5. Sicherheitsbindung nach Anspruch 1 oder 2,
dadurch gekennzeichnet, daß die inneren Enden der Drahtseilseelen (13, 13') beider Bowdenzüge (14, 14') miteinander verbunden sind und daß die die Widerlager für die schwenkbaren Rastvorsprünge (8) bildenden Rastvorsprünge (5) mit einer der Haltekraft entsprechenden Kraft abgefedert sind.

6. Sicherheitsbindung nach einem der Ansprüche 1 bis 5,
dadurch gekennzeichnet, daß statt Bowdenzüge Gestängesysteme die beweglichen Arme miteinander bzw. mit dem Kraftspeicher verbinden.

7. Sicherheitsbindung nach Anspruch 1,
dadurch gekennzeichnet, daß die beweglichen Arme (9) Kolben einer hydraulischen Kolben-Zylinder-Anordnung sind, wobei der Kraftspeicher ein Hydraulikspeicher ist.

8. Sicherheitsbindung nach Anspruch 1,
dadurch gekennzeichnet, daß die beweglichen Arme (9) elektromagnetisch verfahren werden.

9. Sicherheitsbindung nach einem der Ansprüche 1 bis 8,
dadurch gekennzeichnet, daß der Kraftspeicher eine Luftpolsterfeder ist.

10. Sicherheitsbindung nach einem der Ansprüche 1 bis 9,
dadurch gekennzeichnet, daß die Sohlenplatten (2, 2') gegenüber dem Board (1) durch nach vorne bzw. hinten oder seitlich versetzbare Klötze (24) abgestützt sind.

11. Sicherheitsbindung nach einem der Ansprüche 1 bis 10,
dadurch gekennzeichnet, daß die an den beweglichen Armen (9) vorgesehenen Rastvorsprünge (8) in vertikaler Richtung bezogen auf die Snowboardebene gegen eine Rückstellkraft auslenkbar sind.

12. Sicherheitsbindung nach Anspruch 11,
dadurch gekennzeichnet, daß die Rückstellkraft von einer einstellbaren Druckfeder herrührt.

13. Sicherheitsbindung nach Anspruch 1,
dadurch gekennzeichnet, daß der schwenkbar gelagerte Hebel ein federbelastetes Schwenklager (52) ist, daß jede Sohlenplatte (40) einen quer zur Längsrichtung verlaufenden Stift (42) aufweist, der unter Bildung von zwei vorzugsweise abgerundeten Rastvorsprüngen (44, 46) über die Sohlenplatte beidseitig übersteht, von denen einer in eine in einem Lagerbock (48) angeordnete Rastausnehmung (50) greift, während der andere in eine Rastausnehmung (56) in dem Schwenklager (52) eingreift.

14. Sicherheitsbindung nach Anspruch 13,
dadurch gekennzeichnet, daß das Schwenklager (52) in Raststellung von einem Federbolzen (58) mit seiner Rastausnehmung (56) in den Rastvorsprung (46) gedrückt wird, wobei mit dem Federbolzen die Drahtseele eines mit dem Schwenklager, das mit der zweiten Sohlenplatte zusammenwirkt, verbundenen Bowdenzuges (60) verbunden ist, dessen Stützhülle (62) sich im Lagerbock (48) abstützt.

## Claims

1. A safety binding for snow boards, comprising holding means which perform a release action under excess load or critical load and are united in a single kinematic power chain including at least one energy storing means and which are used for holding the two ski boots and perform a synchronous release action when forces initiating the release action act on at least one of said holding means for a ski boot, each of said ski boots having assigned thereto a sole plate (2, 2') which is provided with detachable fastening means for said ski boot and equipped at opposite sides with engaging recesses (3, 4) or engaging projections (44, 46) which are engaged by an engaging projection (5) movably or rigidly connected to said board (1) or by an engaging recess (50) on the one hand and by an engaging projection (8) or an engaging recess (56) provided on a movable arm (9, 52) on the other hand, the two engaging projections (8) or engaging recesses (56), respectively, being coupled to each other via an energy storing means (20) and said energy storing means (20) in the activated position holding said engaging projections (8) or engaging recesses (56) in an engaged position with said engaging recess (4) or said engaging projections (46), **characterized in** that said movable arm is an arm of a lever (10, 52) which is pivotably mounted on said board (1).

2. A safety binding according to claim 1,
characterized in that said lever is respectively a two-armed lever (10), that the one ends of wire rope cores (13, 13') of two Bowden cables (14, 14') are secured to the other arms (11) of said two two-armed levers (10), that the ends of the support sleeve of said two Bowden cables (14, 14') are held in bearings fixed in said board, that the other ends of the two wire cores of said two Bowden cables (14, 14') are secured to the other ends of a tension spring (20) between the opposite bearings (15, 15') fixed in said board and holding the inner ends of said support sleeves, said tension spring (20) forming said energy storing means.

3. A safety binding according to claim 1 or 2, characterized in that at least one of said bearings (15') for holding the inner ends of said support sleeves is movable for varying the spring bias and adapted to be fixed at different distances with respect to said other bearing (15).

4. A safety binding according to any one of claims 1 to 3, characterized in that there is provided a tensioning means (22) for moving the inner ends of said wire rope cores (13, 13') apart.

5. A safety binding according to claim 1 or 2, characterized in that the inner ends of the wire rope cores (13, 13') of both Bowden cables (14, 14') are interconnected and that said engaging projections (5) forming the abutments for said pivotable engaging projections (8) are spring-loaded with a force corresponding to the holding force.

6. A safety binding according to any one of claims 1 to 5, characterized in that instead of Bowden cables link systems connect the movable arms to each other or to said energy storing means.

7. A safety binding according to claim 1, characterized in that said movable arms (9) are pistons of a hydraulic piston-cylinder assembly, said energy storing means being a hydraulic storing means.

8. A safety binding according to claim 1, characterized in that said movable arms (9) are electromagnetically moved.

9. A safety binding according to any one of claims 1 to 8, characterized in that said energy storing means is an air-cushion spring.

10. A safety binding according to any one of claims 1 to 9, characterized in that said sole plates (2, 2') are supported relative to said board (1) by forwardly or rearwardly or laterally displaceable blocks (24).

11. A safety binding according to any one of claims 1 to 10, characterized in that the engaging projections (8) provided on said movable arms (9) are deflectable in vertical direction relative to the snow board plane against a restoring force.

12. A safety binding according to claim 11, characterized in that the restoring force is derived from an adjustable compression spring.

13. A safety binding according to claim 1,
characterized in that the pivotably supported lever is a spring-loaded pivot bearing (52), that each sole plate (42) comprises a pin (42) which extends in a direction transverse to the longitudinal direction and which projects beyond said sole plate at both sides under formation of two engaging projections (44, 46) of preferably rounded shape, of which one engages an engaging recess (50) arranged in a bearing block (48) whereas the other one engages an engaging recess (56) in said pivot bearing (52).

14. A safety binding according to claim 13, characterized in that in the engaged position said pivot bearing (52) is pressed by a spring bolt (58) with its engaging recess (56) into said engaging projection (46), said spring bolt having connected thereto the wire core of a Bowden cable (60) which is connected to said pivot bearing cooperating with said second sole plate, the support sleeve (62) of said Bowden cable (60) being supported in said bearing block (48).

## Revendications

1. Fixation de sécurité pour surf à neige, comportant, pour les deux chaussures de ski, des dispositifs de retenue, détachables en cas de surcharge ou de charge critique, fermés ensemble dans une même chaîne cinématique dynamique,qui comporte au moins un accumulateur d'énergie, déconnectables de manière synchrone, si, sur l'un d'eux au moins, des forces surviennent amenant le dégagement d'une chaussure de ski, tandis que, pour chaque chaussure de ski, est prévue une plaque de semelle (2,2') pourvue, pour la chaussure de ski, de dispositifs de fixation détachables, laquelle plaque de semelle est, sur les côtés mutuellement opposés, équipée d'évidements de verrouillage (3,4) ou de saillies de verrouillage (44,46), dans lesquels mordent d'une part une saillie de verrouillage (5) ou un évidement de verrouillage (50) reliés de manière rigide ou mobile au surf (1) et d'autre part une saillie de verrouillage (8) ou un évidement de verrouillage (56) prévus sur un bras mobile (9,52), les deux saillies de verrouillage (8) ou d'évidements de verrouillage (56) étant couplés ensemble par un accumulateur d'énergie(20) et ce dernier maintenant, en position activée, les saillies de verrouillage (8) ou les évidements de verrouillage (56) en prise dans l'évidement de verrouillage (4) ou avec les saillies de verrouillage (46),
**caractérisée en ce que**
le bras mobile est un bras de levier (10,52) logé capable de pivoter sur le surf.

2. Fixation de sécurité selon la revendication 1, caractérisée en ce que le levier est respectivement un levier intermobile (10),en ce qu'aux autres bras (11) des deux leviers intermobiles (10) est fixée l'une des extrémités des coeurs métalliques (13,13') de deux câbles Bowden (14,14'), en ce que les extrémités des deux gaines support des deux câbles Bowden (14,14') sont maintenues dans des paliers fixés sur le surf, en ce que les autres extrémités des deux coeurs métalliques des deux câbles Bowden (14,14') sont, entre les paliers (15,15') opposés entre eux et fixés sur le surf des extrémités intérieures des gaines support, fixées par leurs autres extrémités à un ressort de traction (20), ce dernier constituant l'accumulateur d'énergie.

3. Fixation de sécurité selon la revendication 1 ou 2, caractérisée en ce que l'un des paliers (15') maintenant les extrémités intérieures des gaines support est mobile, afin de pouvoir modifier la précontrainte du ressort et qu'il peut être fixé à des distances différentes par rapport à l'autre palier (15 ).

4. Fixation de sécurité selon l'une des revendications 1 à 3, caractérisée en ce qu'il est prévu un dispositif de tension (22) écartant l'une de l'autre les extrémités intérieures des coeurs métalliques (13,13').

5. Fixation de sécurité selon la revendication 1 ou 2, caractérisée en ce que les extrémités intérieures des coeurs métalliques (13,13') des deux câbles Bowden (14,14') sont reliées entre elles et en ce que les saillies de verrouillage (5) formant butée pour les saillies de verrouillage (8) capables de pivoter sont montées à ressort et ce avec une force correspondant à la force de retenue.

6. Fixation de sécurité selon l'une des revendications 1 à 5, caractérisée en ce qu'au lieu de câbles Bowden, ce sont des systèmes de tringles, qui relient les bras mobiles entre eux ou à l'accumulateur d'énergie.

7. Fixation de sécurité selon la revendication 1, caractérisée en ce que les bras mobiles (9) sont des pistons d'un agencement hydraulique piston-cylindre, l'accumulateur d'énergie étant un accumulateur hydraulique.

8. Fixation de sécurité selon la revendication 1, caractérisée en ce que les bras mobiles (9) sont à déplacement électro-magnétique.

9. Fixation de sécurité selon l'une des revendications 1 à 8, caractérisée en ce que l'accumulateur d'énergie est un ressort à matelas d'air.

10. Fixation de sécurité selon l'une des revendications 1 à 9, caractérisée en ce que les plaques de semelle (2,2') sont, par rapport au surf (1), étayées par des tasseaux (24) déplaçables vers l'avant et vers l'arrière ou latéralement.

11. Fixation de sécurité selon l'une des revendications 1 à 10, caractérisée en ce que les saillies de verrouillage (8) prévues sur les bras mobiles (9) peuvent, guidées, être éloignées en direction verticale par rapport au plan du surf en opposition à une force de rappel.

12. Fixation de sécurité selon la revendication 11, caractérisée en ce que la force de rappel est due à un ressort de pression ajustable.

13. Fixation de sécurité selon la revendication 1, caractérisée en ce que le levier logé capable de pivoter est un palier pivotant (52) chargé par ressort, en ce que chaque plaque de semelle (40) présente par rapport à la direction longitudinale une broche (42) transversale, qui dépasse des deux côtés de la semelle, en formant deux saillies de verrouillage (44,46) arrondies de préférence, dont l'une mord dans un évidement de verrouillage (50) placé dans un palier (48), tandis que l'autre vient en prise dans un évidement de verrouillage (56) du palier pivotant (52).

14. Fixation de sécurité selon la revendication 13, caractérisée en ce que le palier pivotant (52) esten position de verrouillage, comprimé par un boulon à ressort (58), la saillie de verrouillage (46) dans son évidement de verrouillage (56), tandis que le coeur métallique d'un câble Bowden (60), qui est relié au palier pivotant coopérant avec la deuxième plaque de semelle, et dont la gaine support (62) s'appuie dans le palier (48), est relié au boulon à ressort.
